# EUROPÄISCHE PATENTSCHRIFT

(11) **EP 0 127 805 B1**
(45) Veröffentlichungstag und Bekanntmachung des Hinweises auf die Patenterteilung: **26.08.1987**
(21) Anmeldenummer: 84105385.3
(22) Anmeldetag: 12.05.1984
(51) Int. Cl.: F42B 13/50, F41G 9/02, F42C 19/04

(54) **Bomblet-Trägerkörper zum Bekämpfen von Zielobjekten mittels Bomblets**
Submissile carrier for attacking targets with submissiles
Projectile-porteur pour combattre des cibles au moyen de projectiles secondaires

(30) Priorität: 01.06.1983 DE 3319824
(43) Veröffentlichungstag der Anmeldung: 12.12.1984
(73) Patentinhaber: DIEHL GMBH & CO., 90478 Nürnberg (DE)
(72) Erfinder: Weber, Adolf, Dipl.-Ing., D-8561 Neunkirchen (DE)
(74) Vertreter: Hofmann, Gerhard, Dipl.-Ing. Patentassessor

## Beschreibung

Die Erfindung betrifft einen Bomblet-Trägerkörper gemäss dem Oberbegriff des Anspruchs 1.

Gattungsgemässe Trägerkörper sind aus der DE-B-1 703 781 oder aus der EP-A-0 049 778 bekannt. Sie zünden ihre Ausstosstreibladung in solcher Höhe über Grund, dass die aus dem Trägerkörper ausgestossenen Bomblets, deren steiler Flug ins Zielgebiet eine gegenseitige fächerförmige Aufweitung erfährt, eine hinreichend grosse Streu- und somit Zielfläche belegen. Allerdings ist bei zu grossflächig erfasstem Zielgebiet aufgrund der beschränkten Anzahl von Bomblets in einem Trägerkörper die Wahrscheinlichkeit von Treffern in einzelnen im Zielgebiet operierenden relativ kleinen Zielobjekten nur gering. In der DE-A-2 364 195 ist deshalb für einen gattungsähnlichen Bomblet-Trägerkörper vorgeschlagen, die einzelnen (der Funktion von Bomblets entsprechenden) Gefechtsköpfe parallel zur Annäherungsrichtung an das Ziel voraus dann und nur dann auszustreuen, wenn ein direkter Treffer im Zielobjekt bei den gegebenen Annäherungsverhältnissen nicht mehr zu erwarten ist.

Keiner der vorbekannten gattungsgemässsen oder gattungsähnlichen Trägerkörper berücksichtigt die Abhängigkeit der Trefferwahrscheinlichkeit von der Ausstreu-Dichte über einem Zielgebiet bestimmter Fläche. In Erkenntnis dieser Gegebenheiten liegt der Erfindung die Aufgabe zugrunde, die Wirkung der Bekänpfung einzelner Zielobjekte in einem Zielgebiet von Bomblets zu verbessern, ohne in die munitionstechnische Wirkung der einzelnen Bomblets selbst eingreifen zu müssen.

Diese Aufgabe wird erfindungsgemäss dadurch gelöst, dass der gattungsgemässe Bomblet-Trägerkörper zusätzlich gemäss dem Kennzeich'- nungsteil des Anspruches 1 ausgestaltet ist.

Diese Lösung geht also über die blosse vorbekannte Möglichkeit der Verzögerung des Ausstosses von Tochtergefechtsköpfen bzw. Verteileinheiten hinaus, indem die geometrischen Gegebenheiten des Erfassungsgebietes bei der Zielannäherung eines Zieldetektionssensors für die Bestimmung eines optimierten Ausstosszeitpunktes berücksichtigt werden.

Der Kerngedanke der Lösung ist also darin zu sehen, den Trägerkörper nicht nur zur höhenabhängigen Steuerung für das Zünden der Ausstosstreibladung mit einem Sensor auszustatten; sondern auch diesen oder einen zusätzlichen Sensor dafür vorzusehen, - vor Herabfallen des Trägerkörpers auf die Standardhöhe für den Ausstoss der Bomblets - einen inneren Bereich des Zielgebietes daraufhin zu untersuchen, ob sich darin ein spezifisches (vorgegebenes) zu bekämpfendes Zielobjekt befindet. Wenn das der Fall ist, erfolgt der Bomblet-Ausstoss noch nicht in der Standard-Höhe, sondern verzögert; und somit erst bei Erreichen einer reduzierten Höhe, aus der heraus das Bömblet-Streufeld im vvesentlichen auf das kleinere Sensor-Erfassungsfeld im Inneren des grösseren Standard-Zielgebietes konzentriert ist. In diesem Falle ist die Wirkung des Bomblet-Einsatzes erhöht, weil deren Einzelwirkungen im verkleinerten Zielgebiet und damit in unmittelbarer Nähe eines spezifisch zu bekämpfenden Zielobjektes konzentriert werden; mit der Folge entsprechend vergrösserter Wahrscheinlichkeit des erfolgreichen Einsatzes des Bomblet-Trägerkörpers. Wird dagegen beim Einfall in das Zielgebiet vom Sensor kein spezifisch zu bekämpfendes Zielobjekt in jenem inneren Zielgebiet ausgemacht, dann erfolgt der Ausstoss der Bomblets unverzögert; also bei Erreichen der Standard-Höhe mit dem entsprechend grösseren Streubereich um das innere Zielgebiet herum, in dem die normale Wahrscheinlichkeit von Bomblet-Treffern in Zielobjekten gegeben ist, welche sich ausserhalb des Sensor-Erfassungsgebietes befinden.

Als Trägerkörper kann gleicherweise der Gefechtskopf eines Marschflugkörpers oder ein ballistisches Geschoss Anwendung finden, wenn durch seine ballistische oder gesteuerte Flugbahn ein genügend steiler Einfall des Trägerkörpers in das Zielgebiet'gegeben ist, Denn dann lassen sich die Bomblets einfach auf das flächenmässig verkleinerte, innere Zielgebiet konzentrieren, indem (bei rechtzeitiger Detektion eines darin befindlichen, spezifisch zu bekämpfenden Zielobjektes) der Bomblet-Ausstoss bis zum Erreichen einer niedrigeren Höhe über Ziel-Grund verzögert wird. Ausserdem ist der konstruktive Aufwand für den Einbau und Betrieb des Sensors dann relativ gering, weil dieser starr und längs der Trägerkörper-Längsachse orientiert in dessen Spitze eingebaut werden kann.

Auch der Sensor selbst kann einfach, also preiswert ausgebildet sein, da er weder hohe Auflösung noch starke Bündelung aufweisen muss. Vielmehr genügt es für die angestrebte Verbesserung des Bomblet-Einsatzes, dass er von knapp oberhalb der Ausstoss-Standardhöhe am Grund ein Erfassungsgebiet bedeckt, das kleiner als das Standard-Streugebiet der Bomblets ist.

Zusätzliche Weiterbildungen sowie weitere Merkmale und Vorteile der Erfindung ergeben sich aus nachstehender Beschreibung eines in der Zeichnung unter Beschränkung auf das Wesentliche stark vereinfacht dargestellten Prinzipbeispiels für eine. erfindungsgemässe Vorrichtung zum Ausüben des erfindungsgemässen Verfahrens. Es zeigt:
Fig. 1 ein Geschoss als Bomblet-Trägerkörper, teilweise geschnitten, und
Fig. 2 den Trägerkörper nach Absprengen seiner Aussenogive in steilem Anflug auf den Ziel-Grund.

Als Bomblet-Trägerkörper 1 ist in Fig. 1 ein aus einer Rohrwaffe verschiessbares Geschoss 2 skizziert. Es besteht aus einer Geschossspitze 3 mit Sensor 4 und elektronischer Signalverarbeitungs- einrichtung 5, einem Zwischenteil 6 mit Ausstosstreibladung 7, einem Geschoss-Mantel 8 mit Ausstossplatte 9 sowie einem Geschoss-Boden 10 mit Führungsband 11.

Die vom Geschoss 2 über das Zielgebiet 12/13 (Fig. 2) zu transportierenden und dort in Richtung der Geschoss-Längsachse 14, der Geschoss-Fiugrichtung entgegen, auszustossenden Bomblets 15 sind im Geschoss-Mantel 8 zwischen der Ausstossplatte 9 und dem Boden 10 angeordnet, nämlich stangenförmig aufgereiht und konzentrisch um die Geschoss-Längsachse 14 herum gepackt. Für den Ausstoss der Bomblets 15 wird von der Signalverarbeitungseinrichtung 5 eine Zündeinrichtung 16 im Zwischenteil 6 angesteuert, die die Ausstosstreibladung 7 zündet. Der dadurch, in Richtung auf das Geschoss-Heck 17, auf die Ausstossplatte 9 ausgeübte Druck wird über die stangenförmige Packung der Bomblets 15 auf den Boden 10 übertragen; dessen Verschraubung 18 mit dem Geschoss-Mantel abschert, so dass die Bomblets 15 durch das nun geöffnete Geschoss-Heck entgegen ihrer Flugrichtung aus dem Geschoss 2 herausgedrückt werden.

Die Kontur der Geschoss-Spitze 8 ist durch eine strömungsgünstig geformte Aussenogive 19 aus hoch-beanspruchbarem Werkstoff, insbesondere auf Leichtmetall-Basis, gegeben. Sie ist mit einem Ogiven-Sockel 20 an der Rückseite der Geschoss-Spitze 3 seitlich verschraubt. Mittels dort angeordneter Absprengladungen 21 ist die Aussenogive 19 - gesteuert aus der Signalverarbeitungseinrichtung 5 heraus - vom Sockel 20 nach vorne absprengbar. Dadurch wird eine nach vorne als hohle Halbkugel ausgebildete Innenogive 22 freigelegt, deren Geometrie und Material . nach Massgabe der elekromagnetischen Strahlung, mit der der Sensor 4 arbeitet, ausgelegt ist, um Verzerrungen und Verluste beim Strahlungsdurchtritt durch die Innenogive 22 möglichst gering zu halten.

Hinter der Innenogive 22 ist in der Geschoss- Spitze 3 der Sensor 4 angeordnet, der bevorzugt als Millimeterwellen-Parabolspiegel 23 mit in der Geschoss-Längsachse 14 liegender Mittenachse ausgebildet ist. Zweckmässigerweise baulich mit diesem vereint ist die Einrichtung zur Umsetzung empfangener elektromagnetischer Signale in Informationen, die von der dahinter angeordneten Signalverarbeitungs-Einrichtung 5 zum Absprengen der Aussenogive 19 und danach zum Ausstossen der Bomblets 15 ausgewertet werden.

Der Trägerkörper 1 ist dafür ausgelegt - gegebenenfalls entsprechend endphasen-gesteuert -, sich in relativ steilem Sturzflug dem Zielgebiet zu nähern. Für den Aufbau und Einbau des Sensors 4 braucht, wie erwähnt, kein besonderer Aufwand getrieben zu werden; es genügt eine in der Geschoss-Spitze 3 koaxial zu ihr fest eingebaute und voraus orientierte Aufnehmereinrichtung, wie sie etwa durch den Parabolspiegel 23 für Millimeterwellen gegeben ist.

Das Zielgebiet 12 am Grund 25 stellt eine nach Massgabe des Fallwinkels und der Flugbewegungen des Trägerkörpers 1 zeitabhänig oval-verzerrte Kreisfläche dar. Diese Fläche entspricht dem Streufeld, über das die Bomblets 15 sich bei einem Ausstoss in Standard-Höhe 24 von z.B. 300 m über Grund 25 verteilen.

Schon oberhalb dieser Standard-Höhe 24, nachdem die Aussenogive 19 abgesprengt wurde, beginnt mittels des Sensors 4 die Zieldetektion, z.B. in einer Detektionshöhe 26 von 400 m über Grund 25. Gegenstand dieser Zieldetektion ist die Aufnahme von Reflexions- oder Eigenstrahlung von Zielobjekten 27 im Sensor-Erfassungsgebiet, dem auf dem Grund 25 ein inneres, reduziertes Zielgebiet entspricht; auf das das Streufeld der Bomblets 15 reduziert werden könnte, indem der Bomblet-Ausstoss bis zum Erreichen einer reduzierten Höhe 29 über Grund 25 verzögert wird. Der Bomblet-Ausstoss in dieser reduzierten Höhe 29 erbringt wegen des reduzierten Streufeldes eine Konzentration der Bomblets 15 auf das innere Zielgebiet 13 und somit auf das darin befindliche Zielobjekt 27, das so mit der hohen Dichte fast aller Bomblets 15 angegriffen und mit grösster Wahrscheinlichkeit ausser Gefecht gesetzt wird. So ist die Wirksamkeit des Einsatzes von Bomblets 15 gegen Zielobjekte 27 wesentlich vergrösserbar, indem eine einfache Variante der für die Gefechts-Beobachtung und Zieldetektion entwickelten Sensortechnik hier zur Verzögerung des Bomblet-Ausstosses bis zum Erreichen einer niedrigeren Höhe 29, wenn im inneren Zielgebiet 13 ein definiertes Zielobjekt 27 erfasst wurde, eingesetzt wird.

Wenn sich dagegen im Inneren 13 des insgesamt von Bomblets 15 erfassbaren Zielgebietes 12 kein spezifisch zu bekämpfendes Zielobjekt 27 - dessen Strahlungs- oder Geometrie-Parameter in der Signalverarbeitungseinrichtung 5 für eine Zielselektion vorgegeben sind - ausmachen lässt, dann erfolgt wie üblich der Bomblet-Ausstoss schon bei Erreichen der Standard-Höhe 24, zur Verteilung der Bomblets 15 über dieses Standard-Streufeld als dem normalen Zielgebiet 12. Darin vorhandene Zielobjekte 28 können zwar nicht mit der hohen Dichte aller Bomblets 15 bekämpft werden; aber es besteht die normale Wahrscheinlichkeit, wenigstens mit einigen der ausgestreuten Bomblets 15 Treffer zu erzielen und zumindest kampfwertmindernde Beschädigungen an den Zielobjekten 28 hervorzurufen.

### Bezugszeichenliste

1 Trägerkörper (z.B. 2)
2 Geschoss (mit 15)
3 Spitze (von 2)
4 Sensor (in 3)
5 Signalverarbeitungseinrichtung (für 4 und 21/7)
6 Zwischenteil (zwischen 3 und 8)
7 Ausstosstreibladung (in 6 vor 9)
8 Mantel (um 9 und 15)
9 Ausstossplatte (vor 15)
10 Boden (an 8/17 hinter 15)
11 Führungsband (um 17/10)
12 Standard-Zielgebiet (für 24)
13 inneres Zielgebiet (für 29)
14 Längsachse (von 1,2,4)
15 Bomblets (in 1/8)
16 Zündeinrichtung (für 7)
17 Heck (von 2/8)
18 Verschraubung (zwischen 10 und 8)
19 Aussenogive (von 3)
20 Sockel (in 3 für 19 und 22)
21 Absprengladung (in 20 für 19)
22 Innenogive (vor 4)
23 Parabolspiegel (von 4 hinter 22)
24 Standard-Höhe (zum Ausstossen von 15 über 12 an 25)
25 Grund
26 Detektionshöhe (oberhalb 24)
27 Zielobjekt (in 13)
28 Zielobjekt (ausserhalb 13 in 12)
29 reduzierte Höhe (zum Ausstossen von 15 über 13 im Zentrum von 12 an 25)

## Patentansprüche

1. Bomblet-Trägerkörper (1) mit gesteuert zündbarer Ausstosstreibladung (7) für Ausstossen von Bomblets (15) parallel zu seiner Längsachse (14) bei Erreichen einer bestimmten FallHöhe (24, 29) beim Einfall in ein Zielgebiet (12, 13) dadurch gekennzeichnet, dass ein Sensor (4) eingebaut ist, dessen Erfassungsgebiet in einer Detektions-Höhe (26) wesentlich kleiner als das Zielgebiet (12) bei Bomblet-Ausstoss in Standard-Höhe (24) ist und der bei Detektion eines vorgegebenen Zielobjektes (27) in seinem Erfassungsgebiet, vor Erreichen der Standard-Höhe (24), die Ausstosstreibladung (7) noch nicht in der Standard-Höhe (24) zündet, sondern erst bei einer reduzierten Höhe (29) für ein entsprechend kleineres, inneres Zielgebiet (13), das dem Sensor-Erfassungsgebiet aus der Detektions-Höhe (26) oberhalb der Standard-Höhe etwa entspricht.

2. Trägerkörper nach Anspruch 1, dadurch gekennzeichnet, dass der Sensor (4) in der Trägerkörper-Spitze (3) koaxial voraus ausgerichtet ist.

3. Trägerkörper nach Anspruch 1 oder 2, dadurch gekennzeichnet, dass die Trägerkörper-Spitze (3) mit einer der Sensor-Funktion angepassten Innenogive (22) und einer diese umgebenden, flugdynamisch günstiger gestalteten, absprengbaren Aussenogive (19) ausgestattet ist.

4. Trägerkörper nach Anspruch 3, dadurch gekennzeichnet, dass der Sensor (4) eine Absprengladung (21) zündet, ehe der Trägerkörper (1) auf eine vorgegebene Detektions-Höhe (26) oberhalb der Ausstoss-Standardhöhe (24) herabgefallen ist.

5. Trägerkörper nach einem der Ansprüche 1 bis 4, dadurch gekennzeichnet, dass der Sensor (4) mit einem Millimeterwellen-Parabolspiegel (23) ausgestattet ist.

6. Trägerkörper nach einem der Ansprüche 1 bis 5, dadurch gekennzeichnet, dass er als Geschoss (2) ausgebildet ist.

## Revendications

1. Vecteur pour petites bombes (1) comportant une charge propulsive d'éjection (7) dont l'allumage peut être commandé pour éjecter des petites bombes (15) parallèlement à son axe longitudinal (14), lorsqu'une hauteur de chute (24, 29) déterminée est atteinte, quand il parvient dans une zone de cible (12, 13), caractérisé en ce qu'il comprend un capteur (4), dont le domaine de détection à une hauteur de détection (26) est beaucoup plus petit que la région de cibles (12) lorsque la petite bombe est éjectée à une hauteur standard (24) et qui, en cas de détection d'une cible (27) prédéterminée dans sa zone de détection avant d'atteindre la hauteur standard (24), n'allume pas encore la charge propulsive d'éjection (7) à la hauteur standard (24), mais seulement à une hauteur réduite (29) pour une zone de cible intérieure (13) corrélativement plus petite qui correspond à peu près au domaine de détection du capteur à partir de la hauteur de détection (26) au-dessus de la hauteur standard (24).

2. Vecteur selon la revendication 1, caractérisé en ce que le capteur (4) est orienté coaxialement vers l'avant dans la pointe (3) du vecteur.

3. Vecteur selon la revendication 1 ou 2, caractérisé en ce que la pointe (3) du vecteur comporte une ogive intérieure (22) adaptée au fonctionnement du capteur et une ogive extérieure (19) éjectable, de conformation aérodynamique appropriée, entourant la première.

4. Vecteur selon la revendication 3, caractérisé en ce que le capteur (4) allume une charge explosive (21 ), avant que le vecteur (1 ) ne soit descendu à une hauteur de détection prédéterminée (26) au-dessus de la hauteur d'éjection standard (24).

5. Vecteur selon l'une des revendications 1 à 4, caractérisé en ce que le capteur (4) comporte un miroir parabolique à ondes millimétriques (23).

6. Vecteur selon l'une des revendications 1 à 5, caractérisé en ce qu'il est réalisé sous la forme d'un obus (2).

## Claims

1. A bomblet carrier body (1) having a control- ledly ignitable ejection propelling charge (7) for ejecting bomblets (15) parallel to its longitudinal axis (41) upon reaching a specific height of fall (24, 29) upon the fall-in into a target area (12, 13), characterised in that a sensor (4) is incorporated the coverage area of which at a detection height (26) is considerably smaller than the target area (12) upon bomblet ejection at standard height (24) and which upon detection of a predetermined target object (27) in its coverage area, prior to reaching the standard height (24), still does not ignite the ejection propelling charge (7) at the standard height (24), but only at a reduced height (29) for a correspondingly smaller, inner target area (13), which corresponds approximately to the sensor coverage area from the detection height (26) above the standard height (24).

2. A carrier body according to Claim 1, characterised in that the sensor (4) is aligned coaxially ahead in the carrier body nose (3).

3. A carrier body according to Claim 1 or 2, characterised in that the carrier body nose (3) is equipped with an internal ogive (22) adapted to the sensor function and an external ogive (19) which surrounds this and which is flight-dynamically more favourably shaped and which can be blasted off.

4. A carrier body according to Claim 3, characterised in that the sensor (4) ignites a blasting- off charge (21 ) before the carrier body (1) has dropped to a predetermined detection height (26) above the ejection standard height (24).

5. A carrier body according to one of Claims 1 to 4, characterised in that the sensor (4) is equipped with a millimetre-wave parabolic mirror (23).

6. A carrier body according to one of Claims 1 to 5, characterised in that it is designed as a shell (2).
